# EUROPÄISCHE PATENTSCHRIFT

(11) **EP 2 206 672 B1**
(45) Veröffentlichungstag und Bekanntmachung des Hinweises auf die Patenterteilung: **26.06.2013**
(21) Anmeldenummer: 10150247.4
(22) Anmeldetag: 07.01.2010
(51) Int. Cl.: B66B 5/00, B66B 5/02

(54) **Verfahren und Einrichtung zur Überwachung einer Aufzugskabine**
Method and device for monitoring a lift cabin
Procédé et dispositif destinés à la surveillance d'une cabine d'ascenseur

(30) Priorität: 07.01.2009 DE 102009004268
(43) Veröffentlichungstag der Anmeldung: 14.07.2010
(62) Teilanmeldung aus: 12174928.7
(73) Patentinhaber: K. A. Schmersal GmbH & Co. KG, 42279 Wuppertal (DE)
(72) Erfinder: Adams, Friedrich, 35435, Wettenberg (DE); Rühl, Thomas, 35584, Wetzlar (DE); Niehaus, Michael, 61197, Florstadt (DE); Stratmann, Christoph, 45277, Essen (DE)
(74) Vertreter: Stoffregen, Hans-Herbert

(56) Entgegenhaltungen:
- EP-A1- 0 448 839
- EP-A1- 1 489 038
- WO-A1-01/70613
- WO-A1-2006/074688
- US-A- 4 898 263
- US-A1- 2005 230 191
- US-A1- 2008 135 342

## Beschreibung

Die Erfindung bezieht sich auf ein Verfahren zur Überwachung einer mittels eines Antriebs in einem Aufzugsschacht verfahrbare Aufzugskabine nach dem Oberbegiff des Anspruchs 1. Gegenstand der Erfindung ist auch eine Überwachungseinrichtung zur Überwachung einer in einem Aufzugsschacht mittels eines Antriebs über eine Aufzugssteuerung verfahrbaren Aufzugskabine nach dem Oberbegiff des Anspruchs 7.

Ein Verfahren und eine Vorrichtung der eingangs genannten Art ist aus der US-A-2008/135342 bekannt. Beschrieben ist eine Aufzuganlage mit einer in einem Aufzugsschacht verfahrbaren Aufzugkabine mit einer Bremseinrichtung und einer Fangelemente umfassenden Fangeinrichtung. Des Weiteren ist ein erster Sensor zum Erfassen von Signalen zum Bestimmen einer Geschwindigkeit der Aufzugkabine anhand eines kontinuierlichen Messbandes sowie ein zweiter Sensor zum Erfassen von Signalen zum Bestimmen einer Geschwindigkeit und einer absoluten Position der Aufzugkabine und einem dritten Sensor zum Erfassen von Signalen zum Bestimmen der Geschwindigkeit und der absoluten Position der Aufzugkabine vorgesehen, wobei die Aufzuganlage des Weiteren eine Zwei-Kanal-Auswerteschaltung zum Auswerten der Signale der Sensoren aufweist. Dabei ist vorgesehen, dass der erste Sensor und der zweite Sensor jeweils mit einem der beiden Kanäle der Auswerteschaltung redundant/diversitär verbunden sind und der dritte Sensor für eine Zwei- aus -Drei-Auswahl mit beiden Kanälen der Auswerteschaltung verbunden ist und die Auswerteschaltung auf der Grundlage der Eingangsssignale der drei Sensoren eine Auswertung trifft, ob die Geschwindigkeit der Aufzugkabine an der ermittelten Position innerhalb eines Vorgabeintervalls liegt und abhängig vom Ergebnis der Auswertung über einen ersten Ausgang der Auswerteschaltung zunächst die Betätigung der Bremseinrichtung erfolgt und über einen zweiten Ausgang der Auswerteschaltung beim Überschreiten einer zweiten Toleranzschwelle die Auslösung der Empfangseinrichtung veranlasst, wobei ein forlwährender Vergleich der beiden Kanäle der Auswerteschaltung erfolgt.

Die WO-A-01/70613 bezieht sich auf ein System zum Erfassen einer Aufzug-Position, das Probleme aufgrund von Reibungsschlupf zu einer mechanischen Verbindung und/oder Gebäudesetzung dynamisch kompensiert. Das System weist einen Aufzug-Fahrkorb in einem Aufzugschacht auf. Ein Codierer ist neben dem Aufzugschacht angebracht und mit dem Aufzug-Fahrkorb mechanisch verbunden. Die mechanische Verbindung treibt den Codierer an, der Daten erzeugt, die die Position des Aufzug-Fahrkorbs anzeigt. Entweder ein Positionssensor oder eine Positionssensor-Betätigungseinrichtung ist an einer Ladestelle des Aufzugschachts angebracht. Die jeweils andere Einrichtung aus Positionssensor und Positionssensor-Betätigungseinrichtung ist an dem Aufzug-Fahrkorb angebracht. Der Positionssensor erzeugt Daten, die das Erreichen einer vorbestimmten Distanz von der Aufzug-Ladestelle durch den Aufzug-Fahrkorbboden anzeigen, wenn der Positionssensor durch die Positionssensor-Betätigungseinrichtung betätigt wird.

Die US-B-4,898,263 bezieht sich auf ein Aufzugs-Selbstdiagnose-Steuerungssystem. Bei dem in der US-B-4,898,263 beschriebenen Verfahren werden Positionen und Geschwindigkeit des Aufzugkorbs über verschiedene Sensoren ermittelt und in einer Steuer- und Antriebseinheit verarbeitet. Unabhängig davon umfasst der Aufzugskorb Sensoren zur Ermittlung der Position des Aufzugkorbs, die ebenfalls von der Steuer- und Betriebseinheit erfasst werden. Eine zweikanalige Auswertung der erfassten Sensorsignale ist gemäß US-B-4,898,263 nicht vorgesehen.

Ein Verfahren und eine Einrichtung der eingangs genannten Art ist ebenfalls in der DE 10 2004 009 250 A1 in Form einer Sicherheitsüberwachungseinrichtung für eine in einem Aufzugsschacht mittels eines Fahrantriebs über eine Aufzugssteuerung verfahrbare Aufzugskabine beschrieben. Eine momentane Position der Aufzugskabine wird mittels einer Positionserfassungseinrichtung erfasst, die zwei unabhängig voneinander erstellte Positionssignale in einem vorbestimmten Zeitraster liefert.

Ferner ist eine zweikanalige Auswertung der Positionssignale durch jeweils einen Mikroprozessor zur ortsabhängigen momentanen Bestimmung der Geschwindigkeit der Aufzugskabine und zum Vergleich mit einem vorgegebenen Bewegungsprofil vorgesehen, wobei bei Überschreiten eines vorbestimmten momentanen Geschwindigkeits-Sollwertes ein über eine Sicherheitsrelaisstufe abgebbares Auslösesignal erzeugbar ist.

Die Positionserfassungseinrichtung umfasst einen Signaleinkoppler, der Schallsignale in einen sich entlang des Aufzugsschachtes erstreckenden Schallsignalleiter mit vorbestimmter, gleichmäßiger Schallausbreitungsgeschwindigkeit einkoppelt. In den beiden Endbereichen des Schallsignalleiters befindet sich jeweils eine Empfängereinheit, die jeweils einen Signalauskoppler und eine Auswerteeinheit umfassen. Die Auswerteeinheiten dienen als Eingänge für eine Sicherheitsüberwachungseinrichtung. Letztere kommuniziert mit einer Aufzugssteuerung, über die das Fahrprofil der Aufzugskabine vorgegeben ist und einem Sicherheitskreis zum Abschalten des Aufzugsantriebs.

Bei dem in DE 10 2004 009 250 A1 beschriebenen Verfahren werden durch die Positionserfassungseinrichtung zwei unabhängig voneinander erstellte Positionssignale geliefert. Dies bedingt eine spezielle Art der Positionserfassung, die einen hohen Installationsaufwand und somit hohe Kosten verursacht.

Um Aufzüge leistungsfähiger und kostengünstiger zu bauen, zu installieren und zu betreiben, werden sicherheitsgerichtete Teile von Aufzugssteuerungen mit microprozessorbasierten programmierbaren elektronischen Systemen mit Sicherheitsfunktion ausgeführt. Entsprechende Maßnahmen für die Anwendung dieser Technologie enthält zum Beispiel die Normung zum Thema PESSRAL (Programmable Electronic Systems in Safety Related Application for Lifts).

Beispielhaft genannt sei hier die Norm EN 81:1998/A1:2005, die als so genannte harmonisierte EN-Norm mit Vermutungswirkung im europäischen Wirtschaftsraum EWR die maßgeblichen gesetzlichen Anforderungen an die Sicherheit und Zuverlässsigkeit von Aufzugssteuerungen interpretiert und konkretisiert.

Wünschenswert wäre bei einer solchen - unter Bezugnahme auf PESSRAL ausgeführten - Aufzugssteuerung, unter die auch die in DE 10 2004 009 250 A1 beschriebene einzuordnen ist, insbesondere der Einbezug von Position und Geschwindigkeit der Aufzugskabine. Dadurch ließen sich beispielsweise die oberen und unteren Pufferräume im Aufzugsschacht verkleinern, wenn die Fahrgeschwindigkeit der Aufzugskabine positionsabhängig angepasst, gesteuert und sicher überwacht werden könnte. Dies würde zu erheblichen Kosteneinsparungen bei der Projektierung und bei den baulichen Kosten von Aufzügen führen. Darüberhinaus ließe sich auch herkömmliche Sensorik einsparen und/oder Aktorik intelligenter gestalten.

Um bei Aufzugssteuerungen der oben genannten Art Geschwindigkeit und Position der Aufzugskabine einzubeziehen, ist es aus sicherheitstechnischen Gründen zwingend erforderlich, die beiden Werte "sicher" zu generieren, zu erfassen und zu verarbeiten. Auch muss die Möglichkeit gegeben sein, zufällige Fehler und Ausfälle sowie temporäre Störungen (nachfolgend zusammengefasst "Fehler" genannt) zu erkennen bzw. zu berücksichtigen und zu gewährleisten, dass es auch in diesen Fällen zu keinen gefährlichen Situationen kommen kann.

Diesem Sicherheitsgesichtspunkt dienen Hardware-Fehler-Toleranz (HWT) und Safe-Failure-Fraction (SFF) solcher Systeme, wie unter anderem in EN IEC 61508 beschrieben.

Mit Hardware-Fehler-Toleranz (HWT) wird nachfolgend eine Mehrkanaligkeit bzw. Redundanz solcher sicherheitsbezogener Teile einer Aufzugssteuerung verstanden, wozu im Falle des Einbezugs von Geschwindigkeit und Position in solche Funktionalitäten auch das bzw. die Gebersysteme gehören würde, welche die Signale erzeugen. Bereits die Realisierung von Mehrkanaligkeit/Redundanz ist jedoch mit zusätzlichen Kosten verbunden.

Unter Safe-Failure-Fraction (SFF) sind hochwertige und hochdynamische Test- und Überwachungsroutinen in den betreffenden Systemteilen angesprochen, die ebenfalls kostenrelevant sind.

Ausgehend von der DE 10 2004 009 250 A1 liegt der Erfindung die Aufgabe zugrunde, ein Verfahren und ein System zur Steuerung und Überwachung einer Aufzugskabine der eingangs genannten Art derart weiterzubilden, dass die Sicherheit verbessert und zudem eine Kosteneinsparung bei der Projektierung und bei den baulichen Kosten von Aufzügen bei hoher Sicherheit erreicht wird.

Die Aufgabe wird verfahrensmäßig im Wesentlichen durch die Maßnahmen nach Anspruch 1 bzw. Anspruch 7 gelöst. Somit ist die Erfindung durch ein Verfahren zur Überwachung einer mittels eines Antriebs in einem Aufzugsschacht verfahrbare Aufzugskabine, wobei der Antrieb mittels einer Aufzugssteuerung unter Einbezug von Position und/oder Geschwindigkeit angesteuert wird, wobei Positions- und/oder Geschwindigkeits-Werte mittels redundanter Gebersysteme sicher generiert, erfasst und wobei von den Gebersystemen generierte Positions- und/oder Geschwindigkeits-Signale zweikanalig miteinander und/oder mit vorgegebenen Soll-Werten verglichen werden und wobei bei Überschreiten des vorgegebenen momentanen Soll-Wertes und/oder bei Inkonsistenz der Positionssignale ein Auslösesignal erzeugt wird, dadurch gekennzeichnet, dass über einen ersten Kanal ein der Position und/oder der Geschwindigkeit der Aufzugskabine entsprechender Soll-Wert der betriebsmäßigen Aufzugssteuerung und über den zweiten Kanal ein der Position und/oder Geschwindigkeit der Aufzugskabine entsprechender Ist-Wert erfasst wird. Auch zeichnet sich die Erfindung durch ein Verfahren zur Überwachung einer mittels eines Antriebs in einem Aufzugsschacht verfahrbaren Aufzugskabine, deren Position erfasst und durch zumindest ein erstes und ein zweites Positionssignal angezeigt wird, aus, wobei das erste Positionssignal durch ein mit der Aufzugskabine gekoppelten Gebersystem generiert wird, wobei die Positionssignale in einer zweikanaligen Überwachungseinrichtung miteinander und/oder mit vorgegebenen Soll-Werten verglichen werden und wobei bei Überschreiten des vorgegebenen momentanen Soll-Wertes und/oder bei Inkonsistenz der Positionssignale ein Auslösesignal erzeugt wird, dadurch aus, dass ein an einem mit dem Antrieb gekoppelten Gebersystem anliegendes und einem Verfahrweg der Aufzugskabine zugeordnetes Signal als zweites Positionssignal erfasst wird.

Eine Überwachungseinreichung der eingangs genannten Art zeichnet sich dadurch aus, dass das zweite Gebersystem mit dem Antrieb gekoppelt ist und ein einem Verfahrweg der Aufzugskabine zugeordnetes Signal als zweites Positionssignal generiert.

Der Erfindung liegt der Gedanke zugrunde, Kosten und Aufwand bei der Realisierung von Aufzügen dadurch zu reduzieren, in dem zumindest ein den Positions-Soll-Wert der Aufzugskabine repräsentierendes Positionssignal der betriebsmäßigen und ohnehin vorhandenen Aufzugs- bzw. Antriebssteuerung als einer von zwei oder mehreren Kanälen in ein Sicherheitskonzept einer PESSRAL-basierten Steuerung mit einbezogen wird. Der andere Kanal bzw. die anderen Kanäle werden für die Erfassung des zumindest einen Positions-Ist-Wertes der Aufzugskabine eingesetzt.

Die Erfindung unterscheidet sich gegenüber dem Stand der Technik dadurch, dass Positionssignale in Form von Soll-Werten sowie Ist-Werten an betriebsmäßig ohnehin vorhandenen Komponenten des Systems abgegriffen werden. Durch Vergleich von Soll-Werten und Ist-Werten wird ein sicherer Positions- und/oder Geschwindigkeitswert erzeugt. Eine zusätzliche Positions-/Geschwindigkeitserfassungseinrichtung, wie diese nach dem Stand der Technik zwingend erforderlich ist, um zwei unabhängig voneinander erstellte Positionssignale zu liefern, ist nicht notwendig, denn nach dem erfindungsgemäßen Verfahren wird mindestens ein Positions-Geber-System verwendet, welches im Rahmen der betriebsmäßigen Steuerung bereits existent ist.

Die existierenden Positions-Soll-Werte und/oder Positions-Ist-Werte werden an geeigneten Stellen und durch geeignete Maßnahmen in einem betriebsmäßigen Teil der Steuerung rückwirkungsfrei ausgekoppelt.

In einer bevorzugten Ausführungsform werden die Umdrehungen des Antriebs erfasst und aus der Anzahl der Umdrehungen wird ein Positions-Soll-Wert der Aufzugskabine als Absolut-Wert ermittelt. Das erste Positionssignal wird als Positions-Ist-Wert und das zweite Positionssignal als Positions-Soll-Wert rückwirkungsfrei aus einem betriebsmäßigen Regelkreis der Antriebssteuerung ausgekoppelt.

Gemäß einer bevorzugten Verfahrensweise werden die erfassten Positions-Soll-Werte sowie Positions-Ist-Werte miteinander und/oder mit einer von der Aufzugssteuerung vorgegebenen Soll-Wert-Kurve verglichen. Beim Abgriff der Positions-Soll-Werte am Antrieb wird vorzugsweise eine hochohmige Auskopplung eingesetzt, um die Regelung des Antriebs nicht zu beeinflussen.

Die Positions-Soll-Werte und Positions-Ist-Werte werden parallel einer separaten Signal-Verarbeitung in einem sicherheitsgerichteten Teil des Systems zugeführt. Dadurch wird erreicht, dass der betriebsmäßige Regelvorgang der Aufzugssteuerung nicht beeinflusst wird und unverändert weiterfunktionieren kann.

Die ausgekoppelten Positions-Soll-Werte und Positions-Ist-Werte werden einer zumindest zweikanaligen Aufzugs-Überwachungseinheit zugeführt, die als fehlersicherer Vergleicher ausgebildet ist. Vorzugsweise ist diese durch eine sich selbst überwachende Elektronik im sicherheitsbezogenen Teil der Steuerung ausgeführt, wodurch ein Fehler in einem der Kanäle über eine Inkonsistenz der Werte aufgedeckt und sicherheitstechnisch sinnvoll verarbeitet werden kann. Unter "sinnvoller Verarbeitung" ist im vorliegenden Fall zu verstehen, dass die Aufzugskabine an einer nächsterreichbaren Haltestelle gestoppt wird oder dass ein Bremssystem, gegebenenfalls darauffolgend, der so genannte "Fang" angesprochen wird, um die Aufzugskabine sofort zu stoppen. Das Auslösen des "Fangs" stellt hierbei die letzte Maßnahme dar, die auch im Fehlerfall beliebiger Komponenten und bei einem Spannungsausfall greift.

Der Positions-Soll-Wert kann einer unabhängigen Signalquelle gleichgestellt betrachtet werden, weil der Positions-Soll-Wert für das Verhalten der Aufzugssteuerung die Führungsgröße darstellt, die von anderen ausführenden Teilen der Aufzugssteuerung, wie beispielsweise eines Inkrementalgebers des Antriebs oder der Aufzugssteuerung selbst unabhängig erzeugt wird.

Bei dieser Überlegung spielt es keine Rolle, welcher Kanal "richtige" Werte und welcher "falsche" Werte erzeugt. Maßgeblich allein ist eine Inkonsistenz zwischen den Kanälen, wobei man durch geeignete Algorithmen den so genannten Schleppfehler und/oder andere betriebsmäßige oder in Sondersituationen zu erwartende Toleranzen, die sicherheitstechnisch unkritisch sind, berücksichtigen würde.

Gemäß einer weiteren bevorzugten Ausführungsform können die erfassten Positions-Soll-Werte auch in eine sicherheitsgerichtete Ausfallschaltung wie "1 out of 2" bzw. "2 out of 3" einbezogen werden.

Von sicherheitstechnisch entscheidender Bedeutung ist bei dem erfindungsgemäßen Konzept, dass für jeden Kanal, einschließlich des dem Positions-Soll-Wert-erzeugenden Kanals, beginnend an der Stelle, an der die Signale ausgekoppelt werden, völlig voneinander unabhängige Signalwege bestehen, um wechselseitige Signalvermischungen und Signalverfälschungen ausschließen zu können.

Diese Unabhängigkeit wird bevorzugt durch physikalisch voneinander unabhängige Signalwege erreicht.

Gemäß einer alternativen Ausführungsform können auch entsprechend wirksame Software-Routinen, die diesem Zweck dienen, eingesetzt werden.

Für die sicherheitstechnische Nutzung von Positions-Soll-Werten wird vorzugsweise des Weiteren eine Diversität zu den Positions-Ist-Werten vorgeschlagen, das heißt die Positions-Soll-Werte werden in der Regel aus vorzugsweise einem Inkremental-Geber gebildet, der direkt an dem Antrieb installiert ist, wohingegen die Ist-Werte mit einem Absolutwert-Geber, welcher mit der Aufzugskabine gekoppelt ist, ermittelt werden.

Vorzugsweise werden sowohl die Positions-Soll-Werte als auch die Positions-Ist-Werte einer Plausibilitätskontrolle unterzogen, und zwar darauf basierend, dass "Sprünge" in der Position nicht möglich sind und die maximalen Änderungen aufgrund der Beförderung von Personen Randbedingungen an Geschwindigkeit und Beschleunigung unterliegen müssen.

Bei größeren Schachthöhen werden vorzugsweise Korrekturmarken innerhalb des Schachtes positioniert, die zum Beispiel die Ausdehnung des Schachtes kompensieren. Diese Korrekturmarken dienen auch zur zusätzlichen Überwachung des Positions-Soll-Wertes und des Positions-Ist-Wertes.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsformen.

Die einzige Figur zeigt ein System 10 zur Steuerung und Überwachung einer Aufzugskabine 12 in einem Aufzugsschacht (nicht dargestellt) mittels eines Antriebs 14. Das System 10 umfasst eine Aufzugssteuerung 16 mit zumindest einem Eingang 18, welcher mit Eingabemitteln 20 zur Erfassung von Anforderungssignalen eines Benutzers verbunden ist.

Ferner umfasst die Aufzugssteuerung 16 einen Ausgang 22 zur Ansteuerung des Antriebs 14, der über einen Frequenzumrichter 24 und gegebenenfalls eine Abschaltung 26 mit dem Antrieb 14 verbunden ist. Die Abschaltung 26 ist optional und kann als eigenständige Einheit oder integraler Bestandteil des Frequenzumrichters 24 ausgebildet sein. Die Drehung des Antriebs 14 wird über ein als Inkremental-Geber 28 ausgebildetes Gebersystem auf den Frequenzumrichter 24 rückgekoppelt, in dem aus dem Inkremental-Wert ein Absolutwert berechnet wird.

Über den Antrieb 14 wird die Aufzugskabine 12 in dem Aufzugsschacht verfahren, wobei eine Ist-Position der Aufzugskabine 12 über ein als Absolutwert-Geber 30 ausgebildetes Gebersystem erfasst wird. Ein Ist-Wert des Absolutwert-Gebers 30 wird einem Eingang 32 der Aufzugssteuerung zugeführt.

Des Weiteren umfasst die Aufzugssteuerung einen Ausgang 34, welcher mit der Steuerung eines Türantriebs 36 verbunden ist.

Ein weiterer Eingang 38 der Aufzugssteuerung 16 ist für ein Signal vorgesehen, über das der Aufzugssteuerung eine Information betreffend eine "bündig"-Stellung der Aufzugskabine 12 zugeführt werden kann.

Die bisherige Beschreibung beschreibt einen als Regelkreis ausgebildeten betriebsmäßigen Teil 40 des Systems 10. Nachfolgend wird ein sicherheitsgerichteter Teil 42 des Systems 10 beschrieben. Der sicherheitsgerichtete Teil 42 besteht aus einer zweikanaligen Überwachungseinrichtung 44, die als fehlersicherer Vergleicher ausgebildet ist. Die Überwachungseinrichtung 44 umfasst einen ersten Kanal 46 sowie einen zweiten Kanal 48. Die Kanäle 46, 48 umfassen vorzugsweise jeweils eine elektronische Einheit in Form eines Mikroprozessors bzw. Mikrocontrollers, die über eine Verbindung 50 zur gegenseitigen Überwachung miteinander gekoppelt sind. Der Kanal 46 ist über einen ersten Eingang 52 mit dem Inkremental-Geber 28 des Antriebs 14 verbunden, an dem die Ist-Umdrehungen des Antriebs als Positions-Ist-Wert anliegen. Aus den Umdrehungen des Antriebs 14 kann eine Position der Aufzugskabine 12 bestimmt werden, da diese über ein Seil unmittelbar mit dem Antrieb 14 gekoppelt ist. Ein aus dem Inkremental-Werten gebildeter Absolutwert entspricht aus Sicht der Aufzugskabine 12 einem Positions-Soll-Wert, das heißt einer Position, in der sich die Aufzugskabine bei fehlerfreiem Betrieb befinden soll.

Ferner ist ein zweiter Eingang 54 des Kanals 46 über eine Verbindung 56 mit einem Ausgang 58 der Aufzugssteuerung 16 verbunden, an dem die aktuelle Soll-Wert-Kurve der Aufzugssteuerung 16 anliegt.

Der Kanal 46 ist über einen zweiten Eingang 60 mit dem Absolut-Wert-Geber 30 der Aufzugskabine 12 gekoppelt, wodurch dem Kanal 48 die Ist-Position der Aufzugskabine 12 als Ist-Wert zugeleitet wird.

Die Kanäle 46, 48 sind jeweils über Ausgänge 62, 64 mit der Abschaltung 26 bzw. einer Bremseinrichtung 66 gekoppelt, um den Motor in einem Fehlerfall abzuschalten bzw. zu bremsen.

Des Weiteren sind die Kanäle 46, 48 mit jeweils einem Ausgang 68, 70 mit einem so genannten "elektronischen" Fang 72 verbunden.

Ferner umfasst die Aufzugssteuerung noch einen Eingang 74 für eine Inspektionssteuerung, ein oder mehrerer Eingänge 76 für einen passiven/aktiven Sicherheitskreis sowie einen Eingang 78 für ein Signal der Bündigstellung.

Nachfolgend soll die Funktion des Systems 10 erläutert werden. Nach einem Innen- bzw. Außenruf durch einen Benutzer erzeugt die Aufzugssteuerung eine Soll-Position, in die die Aufzugskabine 12 gemäß einer vorgegebenen Soll-Wert-Kurve gefahren wird.

Eine Rückmeldung über die aktuelle Ist-Position der Aufzugskabine 12 erfolgt mittels des Absolut-Wert-Gebers 30 und wird über den Eingang 32 der Aufzugssteuerung eingelesen.

Dem zuvor erläuterten Positions-Regelkreis ist ein Drehzahl-Regelkreis des Antriebs 14 unterlagert. Über den Inkremental-Geber 28 werden die Ist-Umdrehungen des Antriebs 14 an den Frequenz-Umrichter 24 als Regelgröße zurückgeführt.

Der an dem Inkremental-Geber 28 anliegende Ist-Wert kann in einem Absolutwert umgerechnet werden, der einen Positions-Soll-Wert der Aufzugskabine 12 bei fehlerfreier Funktion entspricht, da die Aufzugskabine über ein Seil mit dem Antrieb 14 gekoppelt ist.

Gemäß der Erfindung ist vorgesehen, dass der an dem Inkremental-Geber 28 anliegende Positions-Ist-Wert in einen Absolutwert umgerechnet wird als Positions-Soll-Wert der betriebsmäßigen, und ohnehin vorhandenen Antriebssteuerung 16 dem ersten Kanal 46 der Überwachungseinrichtung zugeführt wird. Dem zweiten Kanal 48 der Überwachungseinrichtung 44 wird der Ist-Wert des Absolutwert-Gebers 30 der Aufzugskabine 12 zugeführt.

Der Positions-Soll-Wert gibt an, welche Position die Aufzugskabine 12 im Fahrschacht bei fehlerfreier Fahrt eingenommen hat. Dazu wird zum einen eine Soll-Wert-Kurve von der Aufzugssteuerung 16 generiert und an den Frequenz-Umrichter 24 gegeben. Dieser steuert den Antrieb 14 an. Die Rückmeldung erfolgt über den Inkremental-Geber 28 an den Frequenz-Umrichter 24.

Aus Sicht der Aufzugskabine 12 stellen sowohl die Soll-Wert-Kurven der Aufzugssteuerung als auch die Positions-Soll-Werte des Inkremental-Gebers 28 Soll-Werte dar, da sie die Soll-Position der Aufzugskabine angeben. Die reale Position (Ist-Position) der Aufzugskabine wird durch den an der Aufzugskabine montierten Absolutwert-Geber 30 erfasst. Dieser Ist-Wert der Ist-Position wird wiederum der Aufzugssteuerung mitgeteilt, so dass sich hier der Regelkreis schließt.

Die Überwachungseinrichtung 44 ist als fehlersicherer Vergleicher ausgebildet und vergleicht die Soll-Werte des Kanals 46 mit den Positions-Ist-Werten des Kanals 48 über die Verbindung 50 und schaltet bei einer zu großen Abweichung ab. Die Abschaltung erfolgt über den Ausgang 62 des Kanals 46 bzw. den Ausgang 64 des Kanals 48 und wirkt entweder auf die Abschaltung 26 des Antriebes 14 und/oder die Bremse 66.

Hierbei ist zu beachten, dass der von der Aufzugssteuerung 16 oder dem Inkremental-Geber 28 erzeugte Soll-Wert aus Sicht der Aufzugskabine 12 unabhängig von der realen Ist-Position (Ist-Wert) der Aufzugskabine 12 ist.

Aufgrund der Strukturen des Regelkreises ergeben sich immer Abweichungen zwischen Positions-Soll-Werten und Positions-Ist-Werten, im vorliegenden Fall ein so genannter Schlepp-Fehler. Dieser kann durch geeignete Algorithmen zum Beispiel durch Extrapolation der Position der Aufzugskabine 12 aufgrund der aktuellen und vergangenen Soll-Werte ermittelt werden. Im einfachsten Fall findet ein zeitlicher Versatz zwischen Soll-Wert und Ist-Wert statt, der über eine Totzeit kompensiert werden kann.

## Patentansprüche

1. Verfahren zur Überwachung einer mittels eines Antriebs (14) in einem Aufzugsschacht verfahrbaren Aufzugskabine (12), deren Position erfasst und durch zumindest ein erstes und ein zweites Positionssignal angezeigt wird, wobei das erste Positionssignal durch ein mit der Aufzugskabine (12) gekoppelten Gebersystem (30) generiert wird, wobei die Positionssignale in einer zweikanaligen Überwachungseinrichtung (44) miteinander und/oder mit vorgegebenen Soll-Werten verglichen werden und wobei bei Überschreiten des vorgegebenen momentanen Soll-Wertes und/oder bei Inkonsistenz der Positionssignale ein Auslösesignal erzeugt wird,
**dadurch gekennzeichnet,**
**dass** ein an einem mit dem Antrieb (14) gekoppelten Gebersystem (28) anliegendes und einem Verfahrweg der Aufzugskabine (12) zugeordnetes Signal als zweites Positionssignal erfasst wird, dass die Umdrehungen des Antriebs (14) erfasst werden und dass aus der Anzahl der Umdrehungen ein Positions-Soll-Wert der Aufzugskabine (12) als Absolut-Wert ermittelt wird.

2. Verfahren nach Anspruch 1,
**dadurch gekennzeichnet,**
**dass** das erste Positionssignal als Positions-Ist-Wert und das zweite Positionssignal als Positions-Soll-Wert rückwirkungsfrei aus einem betriebsmäßigen Regelkreis (40) der Antriebssteuerung (16) ausgekoppelt werden, wobei insbesondere die aus dem betriebsmäßigen Regelkreis (40) ausgekoppelten Positions-Soll- und/oder Ist-Werte in der zweikanaligen Überwachungseinrichtung (44) fehlersicher verglichen werden.

3. Verfahren nach einem der vorhergehenden Ansprüche,
**dadurch gekennzeichnet,**
**dass** durch das Auslösesignal ein Signal zum Schalten einer Motorbremse (66) und/oder eines "elektronischen" Fangs ausgelöst wird.

4. Verfahren nach einem der vorhergehenden Ansprüche,
**dadurch gekennzeichnet,**
**dass** die Positions-Soll-Werte sowie die Positions-Ist-Werte auf physikalisch unabhängigen Signalwegen erfasst werden, wobei insbesondere eine Unabhängigkeit zwischen den Positions-Soll- und Positions-Ist-Werten durch Software-Routinen realisiert wird.

5. Verfahren nach einem der vorhergehenden Ansprüche,
**dadurch gekennzeichnet,**
**dass** die Positions-Soll-Werte und Positions-Ist-Werte diversitär erfasst werden, wobei die Soll-Werte mittels eines Inkremental-Gebers (28) direkt an dem Antrieb (14) und die Ist-Werte mittels Absolutwert-Gebers (30) ermittelt werden, und/oder dass die Positions-Soll-Werte sowie die Positions-Ist-Werte einer Plausibilitätskontrolle unterzogen werden.

6. Verfahren nach einem der vorhergehenden Ansprüche,
**dadurch gekennzeichnet,**
**dass** eine Ausdehnung des Aufzugsschachtes mittels Positionierung von Korrekturmarken überwacht und kompensiert wird.

7. Überwachungseinrichtung (44) zur Überwachung einer in einem Aufzugsschacht mittels eines Antriebs (14) über eine Aufzugssteuerung (16) verfahrbaren Aufzugskabine (12), deren Position durch zumindest ein erstes und ein zweites Gebersystem (28, 30) erfasst wird, wobei zumindest ein erstes Gebersystem (30) mit der Aufzugskabine (12) gekoppelt ist und ein erstes Positionssignal generiert, wobei die Überwachungseinrichtung (44) zweikanalig ausgebildet ist, wobei ein erster Kanal (46) mit dem ersten Gebersystem (30) und der zweite Kanal (48) mit dem zweiten Gebersystem (28) verbunden ist, wobei von den Gebersystemen (28, 30) gesendete Positionssignale in der Überwachungseinrichtung (44) miteinander und/oder mit vorgegebenen Soll-Werten verglichen werden und wobei bei Überschreiten eines vorgegebenen Soll-Wertes und/oder bei Inkonsistenz der Positionssignale ein Auslösesignal erzeugbar ist,
**dadurch gekennzeichnet,**
**dass** das zweite Gebersystem (28) ein betriebsmäßig vorhandener Inkremental-Geber des Antriebs (14) ist und dass dem Inkremental-Geber (28) eine Wandler-Einheit zur Umwandlung eines Inkremental-Wertes in einen Absolut-Wert nachgeschaltet ist, welcher ein einem Verfahrweg der Aufzugskabine (12) zugeordnetes Signal als zweites Positionssignal generiert.

8. Anordnung nach Anspruch 7,
**dadurch gekennzeichnet,**
**dass** die Wandler-Einheit in einem der Kanäle (46, 48) der Überwachungseinrichtung (44) und/oder in dem Inkremental-Geber (28) angeordnet ist.

9. Anordnung nach Anspruch 7 oder 8,
**dadurch gekennzeichnet,**
**dass** das erste Gebersystem (30) ein betriebsmäßig vorhandener AbsolutwertGeber wie eine Ultraschall-Positionseinrichtung ist.

10. Anordnung nach einem der Ansprüche 7 bis 9,
**dadurch gekennzeichnet,**
**dass** die zweikanalige Überwachungseinrichtung (44) als fehlersicherer Vergleicher ausgebildet ist.

11. Anordnung nach einem der Ansprüche 7 bis 10,
**dadurch gekennzeichnet,**
**dass** jeder Kanal (46, 48) der Überwachungseinrichtung (44) einen Ausgang (62, 64) zur Ansteuerung einer Bremse (66) und/oder einer Abschalteinheit (26) des Antriebs (14) aufweist und/oder dass jeder Kanal (46, 48) einen Ausgang (68, 70) zur Ansteuerung eines "elektronischen" Fangs (72) aufweist.

12. Anordnung nach einem der Ansprüche 7 bis 11,
**dadurch gekennzeichnet,**
**dass** Zuleitungen für die ersten und zweiten Positionssignale als physikalisch unabhängige Signalwege ausgebildet sind.

## Claims

1. Method for monitoring of an elevator car (12) which is movable inside an elevator shaft by means of a drive (14) and whose position is recorded and displayed by at least a first and a second position signal, where said first position signal is generated by an encoder system (30) coupled to the elevator car (12), where said position signals are compared to one another and/or to predefined setpoint values in a two-channel monitoring device (44), and where a triggering signal is generated in the event of the predefined current setpoint value being exceeded and/or in the event of inconsistency of the position signals,
wherein
a signal applied to an encoder system (28) coupled to the drive (14) and assigned to a travel distance of the elevator car (12) is recorded as a second position signal, the revolutions of the drive (14) are recorded, and a position setpoint value of the elevator car (12) is determined as an absolute value from the number of revolutions.

2. Method according to Claim 1,
wherein
the first position signal is tapped as a position actual value and the second position signal as a position setpoint value without interaction from an operationally present control circuit (40) of the drive control (16), where in particular the position setpoint and/or actual values tapped from the operationally present control circuit (40) are compared in fail-safe manner in the two-channel monitoring device (44).

3. Method according to one of the preceding claims,
wherein
a signal for switching of a motor brake (66) and/or of an "electronic" catching device is triggered by the triggering signal.

4. Method according to one of the preceding claims,
wherein
the position setpoint values and the position actual values are recorded on physically independent signal paths, where in particular an independence between the position setpoint values and position actual values is achieved by software routines.

5. Method according to one of the preceding claims,
wherein
the position setpoint values and position actual values are recorded in diversitary manner, where the setpoint values are determined directly at the drive (14) by means of an incremental encoder (28) and the actual values are determined by means of an absolute-value encoder (30), and/or that the position setpoint values and the position actual values are subjected to a plausibility check.

6. Method according to one of the preceding claims,
wherein
an extent of the elevator shaft is monitored and compensated by the positioning of correction marks.

7. Monitoring device (44) for monitoring of an elevator car (12) which is movable inside an elevator shaft by means of a drive (14) using an elevator control system (16) and whose position is recorded by at least a first and a second encoder system (28, 30), where at least a first encoder system (30) is coupled to the elevator car (12) and generates a first position signal, where the monitoring device (44) is designed with two channels, where a first channel (46) is connected to the first encoder system (30) and the second channel (48) to the second encoder system (28), where position signals transmitted by the encoder systems (28, 30) are compared to one another and/or to predefined setpoint values in the monitoring device (44), and where a triggering signal can be generated in the event of a predefined current setpoint value being exceeded and/or in the event of inconsistency of the position signals,
wherein
the second encoder system (28) is an operationally present incremental encoder of the drive (14), and a converter unit for converting an incremental value into an absolute value is connected behind the incremental encoder (28) which generates a signal assigned to a travel distance of the elevator car (12) as a second position signal.

8. Arrangement according to Claim 7,
wherein
the converter unit is arranged in one of the channels (46, 48) of the monitoring device (44) and/or in the incremental encoder (28).

9. Arrangement according to Claim 7 or 8,
wherein
the first encoder system (30) is an operationally present absolute-value encoder such as an ultrasonic positioning device.

10. Arrangement according to one of Claims 7 to 9,
wherein
the two-channel monitoring device (44) is designed as a fail-safe comparator.

11. Arrangement according to one of Claims 7 to 10,
wherein
each channel (46, 48) of the monitoring (44) has an output (62, 64) for controlling a brake (66) and/or a switch-off unit (26) of the drive (14), and/or each channel (46, 48) has an output (68, 70) for operating an "electronic" catching device (72).

12. Arrangement according to one of Claims 7 to 11,
wherein
supply lines for the first and second position signals are designed as physically independent signal paths.

## Revendications

1. Procédé de surveillance d'une cabine d'ascenseur (12) pouvant se déplacer dans une cage d'ascenseur au moyen d'un entraînement (14), cabine dont la position est détectée et affichée par au moins un premier et un deuxième signal de position, sachant que le premier signal de position est généré par un système de capteurs (30) couplé à la cabine d'ascenseur (12), que les signaux de position sont comparés entre eux et/ou à des valeurs théoriques prédéfinies dans un dispositif de surveillance (44) à deux voies, et qu'un signal de déclenchement est généré en cas de dépassement de la valeur théorique prédéfinie du moment et/ou en cas d'incohérence des signaux de position,
**caractérisé en ce**
**qu'**un signal fourni par un système de capteurs (28) couplé à l'entraînement (14) et affecté à une distance de déplacement de la cabine d'ascenseur (12) est saisi en tant que deuxième signal de position, que les rotations de l'entraînement (14) sont saisies, et qu'une valeur théorique de position de la cabine d'ascenseur (12) est déterminée en tant que valeur absolue à partir du nombre de rotations.

2. Procédé selon la revendication 1,
**caractérisé en ce**
**que** le premier signal de position et le deuxième signal de position sont extraits sans rétroaction, respectivement en tant que valeur réelle de position et valeur théorique de position, d'un circuit de réglage opérationnel (40) de la commande d'entraînement (16), sachant en particulier que les valeurs réelles et/ou théoriques de position extraites du circuit de réglage opérationnel (40) sont comparées dans le dispositif de surveillance à deux voies (44) en évitant toute erreur.

3. Procédé selon l'une des revendications précédentes,
**caractérisé en ce**
**que** le signal de déclenchement déclenche un signal pour l'activation d'un frein moteur (66) et/ou d'un frein parachute « électronique ».

4. Procédé selon l'une des revendications précédentes,
**caractérisé en ce**
**que** les valeurs théoriques de position ainsi que les valeurs réelles de position sont saisies sur des voies de signal physiquement indépendantes, sachant en particulier qu'une indépendance entre les valeurs réelles et théoriques de position est assurée par des routines logicielles.

5. Procédé selon l'une des revendications précédentes,
**caractérisé en ce**
**que** les valeurs théoriques de position et les valeurs réelles de position sont saisies de manière différenciée, sachant que les valeurs théoriques sont déterminées directement sur l'entraînement (14) au moyen d'un capteur incrémental (28), et les valeurs réelles au moyen d'un capteur de valeur absolue (30), et/ou que les valeurs théoriques de position ainsi que les valeurs réelles de position sont soumises à un contrôle de plausibilité.

6. Procédé selon l'une des revendications précédentes,
**caractérisé en ce**
**qu'**une dilatation de la cage d'ascenseur est surveillée et compensée au moyen d'un positionnement de marques de correction.

7. Dispositif de surveillance (44) pour surveiller une cabine d'ascenseur (12) pouvant se déplacer dans une cage d'ascenseur au moyen d'un entraînement (14) par l'intermédiaire d'une commande d'ascenseur (16), cabine dont la position est saisie par au moins un premier et un deuxième système de capteurs (28, 30), sachant qu'au moins un premier système de capteurs (30) est couplé à la cabine d'ascenseur (12) et qu'un premier signal de position est généré, que le dispositif de surveillance (44) présente une conception à deux voies, la première voie étant reliée au premier système de capteurs (30) et la deuxième voie (48) au deuxième système de capteurs (28), que les signaux de position envoyés par les systèmes de capteurs (28, 30) sont comparés entre eux et/ou à des valeurs théoriques prédéfinies dans le dispositif de surveillance (44), et qu'un signal de déclenchement peut être généré en cas de dépassement d'une valeur théorique prédéfinie et/ou en cas d'incohérence des signaux de position,
**caractérisé en ce**
le deuxième système de capteurs (28) est un capteur incrémental de l'entraînement (14) existant pour les besoins opérationnels, et qu'une unité de conversion est placée en aval du capteur incrémental (28) pour transformer une valeur incrémentale en une valeur absolue, qui génère un signal affecté à une distance de déplacement de la cabine d'ascenseur (12) en tant que deuxième signal de position.

8. Dispositif selon la revendication 7,
**caractérisé en ce**
**que** l'unité de conversion est disposée dans une des voies (46, 48) de l'installation de surveillance (44) et/ou dans le capteur incrémental (28).

9. Dispositif selon la revendication 7 ou 8,
**caractérisé en ce**
**que** le premier système de capteurs (30) est un capteur de valeur absolue existant pour les besoins opérationnels, tel qu'un dispositif de positionnement à ultrasons.

10. Dispositif selon l'une des revendications 7 à 9,
**caractérisé en ce**
**que** l'installation de surveillance à deux voies (44) est conçue sous forme de comparateur évitant toute erreur.

11. Dispositif selon l'une des revendications 7 à 10,
**caractérisé en ce**
**que** chaque voie (46, 48) du dispositif de surveillance (44) présente une sortie (62, 64) pour activer un frein (66) et/ou une unité de coupure (26) de l'entraînement (14), et/ou que chaque canal (46, 48) présente une sortie (68, 70) pour l'activation d'un frein parachute « électronique » (72).

12. Dispositif selon l'une des revendications 7 à 11,
**caractérisé en ce**
**que** des câbles de transmission pour les premier et deuxième signaux de position sont conçus sous forme de voies de signal physiquement indépendantes.
